# NOUVEAU FASCICULE DE BREVET EUROPEEN

(11) **EP 0 531 182 B2**
(45) Date de publication et mention de la décision concernant l'opposition: **27.12.2000**
(45) Mention de la délivrance du brevet: 21.02.1996
(21) Numéro de dépôt: 92402246.0
(22) Date de dépôt: 06.08.1992
(51) Int. Cl.: F25J 3/04

(54) **Procédé et installation de distillation d'air, et application a l'alimentation en gaz d'une aciérie**
Verfahren und Einrichtung zur Luftdestillation und die Verwendung bei der Zuführung von Gas in Stahlwerken
Process and plant for distilling air and application in the feeding of gas to steel plants

(30) Priorité: 07.08.1991 FR 9110035
(43) Date de publication de la demande: 10.03.1993
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Camberlein, François, F-75011 Paris (FR); Girault, Jean-Louis, B-99131 Liège 4000 (BE); Mazieres, Philippe, F-93370 Montfermeil (FR); Tranier, Jean-Pierre, F-75011 Paris (FR)
(74) Mandataire: Le Moenner, Gabriel

(56) Documents cités:
- DE-C- 1 117 616
- DE-C- 1 259 363
- FR-A- 1 314 605
- FR-A- 2 169 561
- US-A- 4 022 030
- US-A- 4 555 256
- US-A- 4 704 147

## Description

La présente invention est relative à un procédé de distillation d'air tel que défini dans le préambule de la revendication 1. Un tel procédé est connu par exemple, du document FR-A-2 169 561

FR-A-2 169 561 décrit un procédé de distillation d'air dans lequel une colonne de mélange est alimentée par un débit d'oxygène liquide, provenant d'une double colonne et par uns partie de l'air d'alimentation de la double colonne. Cette colonne de mélange opère à une pression substantiellement la même que celle de la colonne moyenne pression de la double colonne.

Se référant à FR-A-2 677 667, DE-A-4 219 160 et BE-A-1 006 334, la demanderesse a procédé de sa propre initiative à une limitation et a présenté des revendications séparées pour l'Allemagne, la Belgique et la France.

Certaines applications industrielles nécessitent des quantités importantes d'oxygène impur sous diverses pressions : gazéification du charbon, gazéification de résidus pétroliers, réduction-fusion directe du minerai de for, injection de charbone dans les hauts fourneaux, métallurgie des métaux non ferreux, etc...

Par ailleurs, certains contextes industriels nécessitent la fourniture simultanée, en grandes quantités, d'oxygène pratiquement pur et d'oxygène impur sous des pressions différentes. C'est notamment le cas des aciéries comportant des convertisseurs à l'oxygène et dans lesquelles le haut fourneau est alimenté en oxygène ou en air enrichi en oxygène.

L'invention a pour but de satisfaire de tels besoins de façon économique, c'est-à-dire de permettre, avec un investissement et une consommation d'énergie relativement faibles, la production d'oxygène impur à une pureté et une pression choisies à volonté et, si nécessaire, la production d'oxygène pratiquement pur.

A cet effet, l'invention a pour objet un procédé de distillation d'air au moyen d'une double colonne de distillation couplée à une colonne de mélange, tel que défini dans la revendication 1.

Ledit liquide peut être le liquide de cuve de la colonne basse pression, notamment de l'oxygène pratiquement sans azote, ou bien être soutiré quelques plateaux au-dessus de le cuve de la colonne basse pression.

Dans le cadre d'un tel procédé, on peut an outre produire de l'argon au moyen d'une colonne de distillation additionnelle de production d'argon impur couplée à la colonne basse pression.

L'invention a encore pour objet l'application du procédé défini plus haut à l'alimentation an gaz d'une aciérie, ledit oxygène impur étant produit sous la pression du haut fourneau et étant envoyé à ce dernier.

Lorsque ledit liquide est de l'oxygène pratiquement sans azote, de façon avantageuse, on envoie indit oxygène pratiquement sans azote aux convertisseurs de l'aciérie.

Des exemples de mise en oeuvre de l'invention vont maintenant être décrits en regard des dessins annexés, sur lesquels les figures 1 à 3 représentent schématiquement trois modes de réalisation du procédé de distillation d'air conforme à l'invention.

L'installation de distillation d'air représentée à la figure 1 est destinée à produire de l'oxygène impur, par exemple ayant une pureté de 80 à 97% et de préférence du 85 à 95 %, sous une pression déterminée P nettement différente de 6 x 10⁵ Pa abs., par exemple avantageusement sous une pression supérieure d'au moins 2 x 10⁵ Pa et pouvant aller jusqu'à 30 x 10⁵ Pa environ, de préférence entre 8 x 10⁵ Pa et 15 x 10⁵ Pa. L'installation comprend essentiellement une ligne d'échange thermique 1, une double colonne de distillation 2 comprenant elle-même une colonne moyenne pression 3, une colonne basse pression 4 et un condenseur-vaporiseur principal 5, et une colonne de mélange 6. Las colonnes 3 et 4 fonctionnent typiquement sous environ 6 x 10⁵ Pa et environ 1 x 10⁵ Pa, respectivement.

Comme expliqué en détail dans le document US-A-4 022 030 une colonne de mélange est une colonne qui a la même structure qu'une colonne de distillation mais qui est utilisée pour mélanger de façon proche de la réversibilité un gaz relativement volatil, introduit à sa base, et un liquide moins volatil, introduit à son sommet.

Un tel mélange produit de l'énergie frigorifique et permet donc de réduire la consommation d'énergie liée à la distillation. Dans le cas présent, ce mélange est mis à profit, an outre, pour produire directement de l'oxygène impur sous la pression P, comme cela sera décrit ci-dessous.

L'air à séparer par distillation, comprimé à 6 x 10⁵ Pa et convenablement épuré, est acheminé vers la base de la colonne moyenne pression 3 par une conduite 7. La majeure partie de cet air est refroidie dans la ligne d'échange 1 et introduits à la base de la colonne moyenne pression 3, et le reste, surpressé en 8 puis refroidi, est détendu à la basse pression dans une turbine 9 couplée au surpresseur 8, puis insufflé en un point intermédiaire de la colonne basse pression 4. Du « liquide riche » (air enrichi an oxygène), prélevé en cuve de la colonne 3 est, après détente dans une vanne de détente 10, introduit dans la colonne 4, à peu près au point d'insufflation de l'air. Du « liquide pauvre » (azote impur) prélevé an un point intermédiaire 11 de la colonne 3 est, après détente dans une vanne de détente 12, introduit au sommet de la colonne 4, constituant le gaz résiduaire de l'installation, et l'azote gazeux pur sous la moyenne pression produit en tête de la colonne 3, sont réchauffés dans la ligne d'échange 1 et évacués de l'installation. Ces gaz sont indiqués respectivement par NI et NG sur la figure 1.

De l'oxygène liquide, plus ou moins pur suivant le réglage de la double colonne 2, est soutiré en cuve de la colonne 4, porté par une pompe 13 à une pression P1, légèrement supérieure à la pression P précitée pour tenir compte des pertes de charge (P1-P inférieur à 1 x 10⁵ Pa), et introduit au sommet de la colonne 6. P1 est donc avantageusement comprise entre 8 x 10⁵ Pa et 30 x 10⁵ Pa, de préférence entre 8 x 10⁵ Pa et 16 x 10⁵ Pa. De l'air auxiliaire, comprimé à la même pression P1 par un compresseur auxiliaire 14 et refroidi dans la ligne d'échange 1, est introduit à la base de la colonne de mélange 6. De cette dernière sont soutirés trois courants de fluide ; à sa base, du liquide voisin du liquide riche et réuni à ce dernier via une conduits 15 munie d'uns vanne de détente 15A ; en un point intermédiaire, un mélange essentiellement constitué d'oxygène et d'azote, qui est renvoyé an un point intermédiaire de la colonne basse pression 4 via une conduits 16 munie d'une vanne de détente 17 ; et à son sommet de l'oxygène impur qui, après réchauffement dans la ligne d'échange thermique, est évacué, sensiblement à la pression P de l'installation via une conduite 18 an tant que gaz de production OI.

On a également représenté sur la figure 1 des échangeurs de chaleur auxiliaires 19, 20, 21 assurant la récupération du froid disponible dans las fluides on circulation dans l'installation.

Comme on le comprend, grâce à la présence d'an circuit séparé pour l'air auxiliaire alimentant la colonne 6, on peut choisir à volonté la pression P de l'oxygène impur produit. De plus, comme indiqué plus haut, le réglage de la double colonne permet d'obtenir divers degrés de pureté pour ce gaz.

Une autre manière de déterminer ce degré de pureté consiste, comme représenté à la figure 2, à choisir le niveau de prélèvement, dans la colonne basse pression 4, du liquide alimentant la colonne 6, par exemple an laissant quelques plateaux de distillation entre le point de prélèvement et la cuve de la colonne 4.

Comme on l'a également représenté sur la figure 2, l'installation peut produire, simultanément à l'oxygène impur de la colonne 6, de l'oxygène à une pureté et à une pression différentes, notamment de l'oxygène à peu près pur, par soutirage au bas de la colonne 4. Cet oxygene peut être fourni sous forme gazeuse, via une conduits 22 traversant la ligne d'échange 1, sous la basse pression de la colonne 4 ou sous pression, notamment par pompage du liquide en 23 avant son réchauffement dans la ligne d'échange, il peut aussi être liquéfié et envoyé dans un stockage 24.

L'installation do la figure 3 diffère de celle de la figure 2 par le fait qu'elle comprend an outre une colonne 25 de production d'argon impur couplée, de façon classique, à la colonne basse pression 4.

En effet, le fait que l'oxygène impur soit produit non pas par le colonne basse pression 4 mais par la colonne de mélange 6 permet de produire de l'oxygène impur contenant très peu d'argon, ce qui laisse la possibilité de produire en plus de l'argon, à condition bien entendu que l'oxygène liquide soutiré et pompé an 13 ait une pureté suffisante, notamment au moins égale à 98 %.

L'air auxiliaire à la pression P1 peut être de l'air atmosphérique convenablement épuré, mais également provenir d'un procédé annexe comprenant un compresseur d'air. Il peut par exemple s'agir d'air prélevé à l'entrée d'une turbine à gaz et dont la pression est éventuellement ajustée au moyen d'un surpresseur ou d'une turbine de détente. Plus généralement, on peut utiliser pour alimenter la base de la colonne de mélange 6, un mélange de gaz de l'air moins riche on oxygène que le liquide prélevé dans la partie inférieure de la colonne bases pression, notamment de l'azote impur provenant éventuellement de l'installation elle-même,

Ainsi, l'invention permet de produire simultanément, dans des conditions particulièrement économiques d'investissement et de consommation d'énergie, de l'oxygène pur ou à peu près pur, de l'oxygène impur et de l'argon.

Il est à noter que l'oxygène produit par la colonne 4 est pratiquement dépourvu d'azote et peut donc être utilisé dans les convertisseurs d'une aciérie. L'installation, sous la forme de la figure 2, permet ainsi d'alimenter à la fois ces convertisseurs an oxygène pur et le haut fourneau de l'aciérie an oxygène impur à la pression du haut fourneau, sous sa forme de la figure 3, l'installation peut alimenter en outre l'aciérie an argon.

## Revendications (Revendications pour l'(les) Etat(s) contractant(s) suivant(s): ES, IT, NL, SE)

1. Procédé de distillation d'air au moyen d'une double colonne de distillation (2) couplée à une colonne de mélange (6), dans lequel on alimente la colonne de mélange en cuve par un gaz auxiliaire constitué d'un mélange de gaz de l'air, et en tête par un liquide plus riche en oxygène que le gaz auxiliaire, prélevé dans la partie inférieure de la colonne basse pression (4), et on soutire en tête de la colonne de mélange (6) de l'oxygène impur constituant un gaz de production, caractérisé en ce que le gaz auxiliaire et le liquide alimentant la colonne de mélange (6) sont comprimés sensiblement à une même première pression (P₁) supérieure à celle de la colonne moyenne pression (3).

2. Procédé selon la revendication 1, caractérisé en ce que le liquide est le liquide de cuve de la colonne basse pression (4).

3. Procédé selon la revendication 2, caractérisé en ce que le liquide est de l'oxygène pratiquement sans azote.

4. Procédé selon la revendication 1, caractérisé en ce que ledit liquide est soutiré quelques plateaux au-dessus de la cuve de la colonne basse pression (4).

5. Procédé selon l'une quelconque des revendications 1 à 4, caractérisé en ce qu'on soutire de l'oxygène en cuve de la colonne basse pression (4) pour constituer un second gaz de production.

6. Procédé selon l'une quelconque des revendications 1 à 5, caractérisé en ce qu'on produit en outre de l'argon au moyen d'une colonne de distillation additionnelle de production d'argon impur (25) couplée à la colonne basse pression (4).

7. Procédé selon l'une des revendications 1 à 6, caractérisée en ce que la première pression (P₁) est supérieure d'au moins 2 x 10⁵ Pa à la pression dans la colonne moyenne pression.

8. Procédé selon la revendication 7, caractérisé en ce que la première pression est comprise entre 8 x 10⁵ Pa et 16 x 10⁵ Pa.

9. Application d'un procédé selon l'une quelconque des revendications 1 à 8 à l'alimentation en gaz d'une aciérie comprenant un haut fourneau, l'oxygène impur étant produit sous la pression du haut fourneau et étant envoyé à ce dernier.

10. Application selon la revendication 9, caractérisée en ce que, le procédé étant conforme à la revendication 3, on envoie l'oxygène pratiquement sans azote aux convertisseurs de l'aciérie.

## Revendications (Revendications pour l'(les) Etat(s) contractant(s) suivant(s): BE, DE, FR)

1. Procédé de distillation d'air au moyen d'une double colonne de distillation (2) couplée à une colonne de mélange (6), dans lequel on alimente la colonne de mélange en cuve par un gaz auxiliaire constitué d'un mélange de gaz de l'air, et en tête par un liquide plus riche en oxygène que le gaz auxiliaire, prélevé dans la partie intérieure de la colonne basse pression (4), et on soutire en tête de la colonne de mélange (6) de l'oxygène impur constituant un gaz de production, caractérisé en ce que le gaz auxiliaire et le liquide alimentant la colonne de mélange (6) sont comprimés sensiblement à une même première pression (P₁) supérieure d'au moins 2 x 10⁵ Pa à celle de la colonne moyenne pression (3).

2. Procédé selon la revendication 1, caractérisé en ce que le liquide est le liquide de cuve de la colonne basse pression (4).

3. Procédé selon la revendication 2, caractérisé en ce que le liquide est de l'oxygène pratiquement sans azote.

4. Procédé selon la revendication 1, caractérisé en ce que ledit liquide est soutiré quelques plateaux au-dessus de la cuve de la colonne basse pression (4).

5. Procédé selon l'une quelconque des revendications 1 à 4, caractérisé en ce qu'on soutire de l'oxygène en cuve de la colonne basse pression (4) pour constituer un second gaz de production.

6. Procédé selon l'une quelconque des revendications 1 à 5, caractérisé en ce qu'on produit en outre de l'argon au moyen d'une colonne de distillation additionnelle de production d'argon impur (25) couplée à la colonne basse pression (4).

7. Procédé selon l'une des revendications 1 à 6, caractérisée en ce que la première pression est comprise entre 8 x 10⁵ Pa et 16 x 10⁵ Pa.

8. Application d'un procédé selon l'une quelconque des revendications 1 & 7 & l'alimentation en gaz d'une aciérie comprenant un haut fourneau, l'oxygène impur étant produit sous la pression du haut fourneau et étant envoyé à ce dernier.

9. Application selon la revendication 8, caractérisée en ce que, le procédé étant conforme à la revendication 3, on envoie l'oxygène pratiquement sans azote aux convertisseurs de l'aciérie.

## Claims (Claims for the following Contracting State(s): ES, IT, NL, SE)

1. Process for distilling air by means of a double distillation column (2) coupled to a mixing column (6), in which the mixing column is fed at the bottom with an auxiliary gas consisting of a gas mixture from the air, and at the top with a liquid more rich in oxygen than the auxiliary gas, drawn from the lower part of the low pressure column (4), and impure oxygen constituting a production gas is withdrawn from the top of the mixing column (6), characterized in that the auxiliary gas and the liquid feeding the mixing column (6) are compressed substantially to the same first pressure (P₁) higher than that of the medium pressure column (3).

2. Process according to claim 1, characterized in that the liquid is liquid from the bottom of the low pressure column (4).

3. Process according to claim 2, characterized in that the liquid is practically nitrogen-free oxygen.

4. Process according to claim 1, characterized in that the said liquid is withdrawn several plates above the bottom of the low pressure column (4).

5. Process according to any one of claims 1 to 4, characterized in that oxygen is withdrawn from the bottom of the low pressure column (4) to constitute a second production gas.

6. Process according to any one of claims 1 to 5, characterized in that argon is also produced by means of an additional distillation column for producing impure argon (25) coupled to the low pressure column (4).

7. Process according to one of claims 1 to 6, characterized in that the first pressure (P₁) is greater by at least 2 × 10⁵ Pa than the pressure in the medium pressure column.

8. Process according to claim 7, characterized in that the first pressure lies between 8 × 10⁵ Pa and 16 × 10⁵ Pa.

9. Application for a process according to any one of claims 1 to 8 for feeding a steelworks including a blast furnace with gas, impure oxygen being produced at the pressure of the blast furnace and being conveyed to the latter.

10. Application according to claim 9, characterized in that, where the process is in accordance with claim 3, practically nitrogen-free oxygen is conveyed to the steelworks converters.

## Claims (Claims for the following Contracting State(s): BE, DE, FR)

1. Process for distilling air by means of a double distillation column (2) coupled to a mixing column (6), in which the mixing column is fed at the bottom with an auxiliary gas consisting of a gas mixture from the air, and at the top with a liquid more rich in oxygen than the auxiliary gas, drawn from the lower part of the low pressure column (4), and impure oxygen constituting a production gas is withdrawn from the top of the mixing column (6), characterized in that the auxiliary gas and the liquid feeding the mixing column (6) are compressed substantially to the same first pressure (P₁) higher by at least 2 × 10⁵ Pa than that of the medium pressure column (3).

2. Process according to claim 1, characterized in that the liquid is liquid from the bottom of low pressure column (4).

3. Process according to claim 2, characterized in that the liquid is practically nitrogen-free oxygen.

4. Process according to claim 1, characterized in that the said liquid is withdrawn several plates above the bottom of the low pressure column (4).

5. Process according to any one of claims 1 to 4, characterized in that oxygen is withdrawn from the bottom of the low pressure column (4) to constitute a second production gas.

6. Process according to any one of claims 1 to 5, characterized in that argon is also produced by means of an additional distillation column for producing impure argon (25) coupled to the low pressure column (4).

7. Process according to one of claims 1 to 6, characterized in that the first pressure lies between 8 × 10⁵ Pa and 16 × 10⁵ Pa.

8. Application for a process according to any one of claims 1 to 7 for feeding a steelworks including a blast furnace with gas, impure oxygen being produced at the pressure of the blast furnace and being conveyed to the latter.

9. Application according to claim 8, characterized in that, where the process is in accordance with claim 3, practically nitrogen-free oxygen is conveyed to the steelworks converters.

## Patentansprüche (Patentansprüche für folgende(n) Vertragsstaat(en): ES, IT, NL, SE)

1. Verfahren zur Destillation von Luft mittels einer mit einer Mischkolonne (6) gekoppelten Doppeldestillationskolonne (2), bei dem die Mischkolonne sumpfseitig mit einem aus einem Luftgasgemisch bestehenden Hilfsgas und kopfseitig mit einer gegenüber dem Hilfsgas sauerstoffreicheren am unteren Teil der Niederdruck-Kolonne (4) entnommenen Flüssigkeit beschickt und am Kopf der Mischkolonne (6) ein Produktgas bildender Rohsauerstoff abgezogen wird, dadurch gekennzeichnet, daß das Hilfsgas und die Flüssigkeit, mit welchen die Mischkolonne (6) beschickt wird, im wesentlichen auf einen gleichen ersten Druck (P₁), der größer ist als der der Mitteldruck-Kolonne (3), verdichtet sind.

2. Verfahren nach Anspruch 1, dadurch gekennzeichnet, daß die Flüssigkeit die Sumpfflüssigkeit der Niederdruck-Kolonne (4) ist.

3. Verfahren nach Anspruch 3, dadurch gekennzeichnet, daß die Flüssigkeit praktisch stickstofffreier Sauerstoff ist.

4. Verfahren nach Anspruch 1, dadurch gekennzeichnet, daß die Flüssigkeit einige Böden oberhalb des Sumpfs der Niederdruck-Kolonne (4) ausgeleitet wird.

5. Verfahren nach einem der Ansprüche 1 bis 4, dadurch gekennzeichnet, daß Sauerstoff aus dem Sumpf der Niederdruck-Kolonne (4) als ein zweites Produktgas abgezogen wird.

6. Verfahren nach einem der Ansprüche 1 bis 5, dadurch gekennzeichnet, daß außerdem mittels einer zusätzlichen Destillationskolonne (25) zur Erzeugung von Rohargon, die mit der Niederdruck-Kolonne (4) gekoppelt ist, Argon erzeugt wird.

7. Verfahren nach einem der Ansprüche 1 bis 6, dadurch gekennzeichnet, daß der erste Druck (P₁) um mindestens 2 x 10⁵ Pa größer ist als der Druck in der Mitteldruck-Kolonne.

8. Verfahren nach Anspruch 7, dadurch gekennzeichnet, daß der erste Druck zwischen 8 x 10⁵ Pa und 16 x 10⁵ Pa liegt.

9. Verwendung des Verfahrens nach einem der Ansprüche 1 bis 8 zur Versorgung eines einen Hochofen umfassenden Stahlwerks mit Gas, wobei der Rohsauerstoff mit einem dem Druck des Hochofens entsprechenden Druck erzeugt und diesem zugeführt wird.

10. Verwendung nach Anspruch 9, dadurch gekennzeichnet, daß mit dem Verfahren nach Anspruch 3 der Sauerstoff den Konvertern des Stahlwerks praktisch stickstofffrei zugeführt wird.

## Patentansprüche (Patentansprüche für folgende(n) Vertragsstaat(en): BE, DE, FR)

1. Verfahren zur Destillation von Luft mittels einer mit einer Mischkolonne (6) gekoppelten Doppeldestillationskolonne (2), bei dem die Mischkolonne sumpfseitig mit einem aus einem Luftgasgemisch bestehenden Hilfsgas und kopfseitig mit einer gegenüber dem Hilfsgas sauerstoffreicheren, am unteren Teil der Niederdruck-Kolonne (4) entnommenen Flüssigkeit beschickt und am Kopf der Mischkolonne (6) ein Produktgas bildender Rohsauerstoff abgezogen wird, dadurch gekennzeichnet, daß das Hilfsgas und die Flüssigkeit, mit welchen die Mischkolonne (6) beschickt wird, im wesentlichen auf einen gleichen ersten Druck (P₁), der wenigstens 2 x 10⁵ Pa größer ist als der der Mitteldruck-Kolonne (3), verdichtet sind.

2. Verfahren nach Anspruch 1, dadurch gekennzeichnet, daß die Flüssigkeit die Sumpfflüssigkeit der Niederdruck-Kolonne (4) ist.

3. Verfahren nach Anspruch 3, dadurch gekennzeichnet, daß die Flüssigkeit praktisch stickstofffreier Sauerstoff ist.

4. Verfahren nach Anspruch 1, dadurch gekennzeichnet, daß die Flüssigkeit einige Böden oberhalb des Sumpfs der Niederdruck-Kolonne (4) ausgeleitet wird.

5. Verfahren nach einem der Ansprüche 1 bis 4, dadurch gekennzeichnet, daß Sauerstoff aus dem Sumpf der Niederdruck-Kolonne (4) als ein zweites Produktgas abgezogen wird.

6. Verfahren nach einem der Ansprüche 1 bis 5, dadurch gekennzeichnet, daß außerdem mittels einer zusätzlichen Destillationskolonne (25) zur Erzeugung von Rohargon, die mit der Niederdruck-Kolonne (4) gekoppelt ist, Argon erzeugt wird.

7. Verfahren nach Anspruch 6, dadurch gekennzeichnet, daß der erste Druck zwischen 8 x 10⁵ Pa und 16 x 10⁵ Pa liegt.

8. Verwendung des Verfahrens nach einem der Ansprüche 1 bis 7 zur Versorgung eines einen Hochofen umfassenden Stahlwerks mit Gas, wobei der Rohsauerstoff mit einem dem Druck des Hochofens entsprechenden Druck erzeugt und diesem zugeführt wird.

9. Verwendung nach Anspruch 8, dadurch gekennzeichnet, daß mit dem Verfahren nach Anspruch 3 der Sauerstoff den Konvertern des Stahlwerks praktisch stickstofffrei zugeführt wird.
